# EUROPÄISCHE PATENTSCHRIFT

(11) **EP 2 270 821 B1**
(45) Veröffentlichungstag und Bekanntmachung des Hinweises auf die Patenterteilung: **27.11.2013**
(21) Anmeldenummer: 10185934.6
(22) Anmeldetag: 08.07.2005
(51) Int. Cl.: H01C 3/10, F03D 7/00, H01C 1/16

(54) **Windenergieanlage mit einem Umrichter und wenigstens einem Hochleistungswiderstand**
Wind energy system with a converter and at least one high performance resistor
Eolienne dotée d'un onduleur et d'au moins une résistance haute tension

(30) Priorität: 09.07.2004 DE 102004033680
(43) Veröffentlichungstag der Anmeldung: 05.01.2011
(62) Teilanmeldung aus: 05770177.3
(73) Patentinhaber: Wobben Properties GmbH, 26605 Aurich (DE)
(72) Erfinder: Wobben, Aloys, 26607 Aurich (DE)
(74) Vertreter: Eisenführ, Speiser & Partner

(56) Entgegenhaltungen:
- DE-A1- 10 206 828
- US-A- 5 159 310
- US-A- 5 304 978

## Beschreibung

Die vorliegende Erfindung betrifft eine Windenergieanlage mit einem Umrichter und wenigstens einem Hochleistungswiderstand.

Bei bekannten Hochleistungswiderständen, wie dem in Fig. 5 vereinfacht und in Fig. 6 ausschnittsweise dargestellt, sind je nach Platzierung eines Widerstandselements innerhalb des Widerstandes unterschiedliche Anschlüsse vorgesehen. Die beiden äußeren Elemente, von denen eines in Fig. 6 erkennbar ist, weisen einen geraden Anschluss und einen einmal abgekanteten, im Wesentlichen rechtwinklig abgebogenen Anschluss auf. Die übrigen Widerstandselemente weisen zwei jeweils einmal rechtwinklig abgebogene Anschlussfahnen auf, die aber in entgegengesetzten Richtungen abgebogen sind.

Wie in Fig. 5 erkennbar ist, sind daher zur Herstellung eines Hochleistungswiderstandes vier unterschiedliche Arten von Widerstandselementen erforderlich. Dies sind ein Anfangs- und ein End-Element 12, 13 sowie eine vorgebbare Anzahl von rechten und linken Zwischenelementen 10, 11. Während die Zwischenelemente 10, 11 mit zwei in entgegengesetzten Richtungen abgebogenen Anschlüssen ausgebildet sind, weisen das Anfangs- und das End-Element 12, 13 jeweils einen geraden Anschluss zur Verbindung mit einem Stromkreis auf, und einen rechtwinklig abgebogenen Anschluss zur Verbindung mit einem benachbarten Widerstandselement. Je nach Einbausituation ist der abgebogene Anschluss nach links oder nach rechts abgebogen.

Da benachbarte Widerstandselemente an den rechtwinklig abgebogenen Anschlüssen miteinander verbunden werden, ergibt sich aus der Länge des abgebogenen Abschnitts der Abstand der benachbarten Widerstandselemente zueinander. Hier konkurrieren daher eine möglichst kompakte Bauform (ohne Berücksichtigung thermischer Aspekte) und eine möglichst montagefreundliche Anordnung der Widerstandselemente miteinander. Einerseits soll der Abstand zwischen benachbarten Widerstandselementen im Interesse einer kompakten Bauform möglichst gering sein, andererseits ist aber ein größerer Abstand zwischen benachbarten Widerstandselementen montagefreundlicher als ein kleinerer.

DE 10 206 828 zeigt eine Windenergieanlage mit einem Umrichter und einem Lastwiderstand. US 5 159 310 zeigt einem speziellen Lastwiderstand.

US 2,647,978 zeigt einen Hochleistungswiderstand mit mehreren elektrisch in Reihe geschalteten Widerstandselementen. Die Widerstandselemente werden über Stangen miteinander verbunden. An den beiden Enden der Widerstandselemente ist jeweils ein Anschluss vorgesehen, wobei der Anschluss rechtwinklig zum Widerstandselement ausgestaltet ist. An diesem Anschluss wird jeweils ein Anschlussstück befestigt, wobei Widerstandselemente mittels der Anschlussstücke über die Stangen miteinander verbunden werden.

US 2,662,958 zeigt ebenfalls einen Hochleistungswiderstand mit mehreren elektrisch in Reihe geschalteten Widerstandselementen. Die Widerstandselemente weisen an ihren beiden Enden jeweils Anschlüsse zum Verbinden der Widerstandselemente auf.

Aufgabe der Erfindung ist es, einen kompakten und gleichzeitig montagefreundlichen Hochleistungswiderstand zu schaffen.

Diese Aufgabe wird durch eine Windenergieanlage gemäß Anspruch 1 gelöst.

Hierbei wird eine Windenergieanlage mit einem Umrichter und wenigstens einem Hochleistungswiderstand mit mehreren elektrisch in Reihe geschalteten Widerstandselementen jeweils mit einer ersten und einer zweiten Seite und einem ersten und zweiten Ende vorgesehen, wobei an dem ersten Ende ein erster Anschluss und an dem zweiten Ende ein zweiter Anschluss zum Verbinden der Widerstandselemente vorgesehen ist, **dadurch gekennzeichnet, dass** der erste und zweite Anschluss einen inneren Abschnitt und einen äußeren Abschnitt aufweist, wobei der innere Abschnitt des ersten Anschlusses in einem vorgegebenen Winkel gegenüber der ersten Seite des Widerstandselementes gebogen ist und der äußere Abschnitt des ersten Anschlusses in einer Ebene liegt, die im Wesentlichen parallel zur Ebene des Widerstandselementes liegt, und wobei der innere Abschnitt des zweiten Anschlusses in einem vorgegebenen Winkel gegenüber der zweiten Seite des Widerstandselementes gebogen ist und der äußere Abschnitt des zweiten Anschlusses in einer Ebene liegt, die im Wesentlichen parallel zur Ebene des Widerstandselementes liegt und wobei der Hochleistungswiderstand in der Nähe des Umrichters angeordnet ist.

Dabei liegt der Erfindung die Erkenntnis zu Grunde, dass bei der erfindungsgemäßen Ausführungsform der Abstand der Anschlüsse an einer Seite der Widerstandselemente und damit der bei der Montage zur Verfügung stehende Raum zwischen benachbarten Anschlüssen sich auf das Zweifache des Plattenabstands verdoppelt. Damit wird die Montage bei gleichbleibendem Abstand der Widerstandselemente und damit gleicher Baugröße des Hochleistungswiderstandes außerordentlich erleichtert.

In einer bevorzugten Weiterbildung der Erfindung sind die Anschlüsse ein vorgegebenes Maß beidseitig gegenüber der Längsachse des Widerstandselementes versetzt. Dadurch, dass also einer der Anschlüsse ein vorgegebenes Maß oberhalb und der andere das gleiche Maß unterhalb der Längsachse ausgebildet ist, kann durch geeignete Anordnung der einzelnen Widerstandselemente ein erfindungsgemäßer Hochleistungswiderstand aus gleichartigen Standard-Widerstandselementen aufgebaut werden.

Auf die vorbeschriebene Weise wird ein Hochleistungswiderstand geschaffen, der vorteilhaft als Lastwiderstand (Dump Load) bei Energieerzeugern, insbesondere Windenergieanlagen, verwendet werden kann. Dazu können mehrere Hochleistungswiderstände in Schränken oder anderen geeigneten Gestellen angeordnet werden, um so eine Dimensionierung für eine ausreichend große zulässige Verlustleistung zu erreichen.

Nachfolgend wird die Erfindung anhand der Fig. näher erläutert. Dabei zeigen:
- Fig. 1: eine perspektivische Darstellung einer ersten Ausführungsform eines erfindungs- gemäßen Hochleistungswiderstandes;
- Fig. 2: eine Draufsicht auf den in Fig. 1 dargestellten Hochleistungswiderstand;
- Fig. 3: eine Vorderansicht einer zweiten Ausführungsform eines erfindungsgemäßen Hochleistungswiderstandes;
- Fig. 4: eine perspektivische Seitenansicht des in Fig. 3 dargestellten Hochleistungswi- derstandes;
- Fig. 5: eine vereinfachte Draufsicht auf einen bekannten Hochleistungswiderstand; und
- Fig. 6: Einzelheiten des bekannten Hochleistungswiderstandes.

Fig. 1 zeigt eine perspektivische Ansicht einer ersten Ausführungsform eines erfindungsgemäßen Hochleistungswiderstandes. Dieser Hochleistungs-widerstand besteht aus ersten Widerstandselementen 10 und zweiten Widerstandselementen 11, die abwechselnd hintereinander angeordnet sind. Die in dieser Fig. dargestellte Bauform des Hochleistungswiderstandes wird erreicht, indem die Widerstandselemente 10, 11 auf Halter 20 aufgefädelt werden, die hier als Gewindestange ausgebildet sind. Um die Widerstandselemente fest einbauen zu können, sind Distanzstücke 21 vorgesehen. Diese Distanzstücke 21 bestehen aus einem Isoliermaterial und isolieren gleichzeitig die Widerstandselemente 10, 11 von dem Halter 20. Dies kann in bekannter Weise geschehen, indem z. B. ein kurzer Fortsatz eines Distanzstückes mit einem geringeren Außendurchmesser als dem in der Fig. sichtbaren in eine entsprechend groß ausgeführte Bohrung in jedem der Widerstandselemente 10, 11 eingreift und somit das Widerstandselement auf dem(nicht dargestellten) Fortsatz des Distanzstücks 21 rundum aufliegt und damit von dem Halter 20 isoliert ist. Natürlich kann die Isolierung auch durch eine oder mehrere auf die Halter aufgesetzte, geeignete Hülsen erfolgen.

Die elektrische Verbindung der Widerstandselemente 10, 11 untereinander erfolgt mittels Schraubverbindungen an den Anschlüssen 16, wobei auch andere elektrisch leitende Verbindungen möglich sind. Gut zu erkennen ist dies bei dem vordersten Widerstandselement 10. Rechts im Bild ist ein Anschluss 16 frei. Dieser dient dem elektrischen Anschluss des Hochleistungswiderstandes. Hier können also auf einfache Weise z. B. Kabel oder andere, geeignete Gegenstücke angeschlossen werden. Der linke Anschluss 16 dieses vorderen Widerstandselementes 10 ist mittels zweier Schrauben 23 mit dem entsprechenden Anschluss des nachfolgenden Widerstandselementes 11 verbunden. Die Verbindung der einzelnen Widerstandselemente 10, 11 untereinander zu dem erfindungsgemäßen Hochleistungswiderstand ist in Fig. 2 gut erkennbar.

Die ersten und zweiten Widerstandselemente 10, 11 sind dabei derart ausgestaltet, dass sie an ihren beiden Enden jeweils einen Anschluss 16a, 16b aufweisen, wobei einer der Anschlüsse 16a zur einen Seite 10a und der andere Anschluss 16b zur anderen Seite 10b hin gebogen ist. Vorzugsweise weisen die Anschlüsse 16a, 16b einen inneren und einen äußeren Abschnitt auf. Hierbei ist der innere Abschnitt jeweils zu einer ersten oder zweiten Seite des Widerstandselementes hin gebogen, und der äußere Abschnitt ist dann wieder im Wesentlichen parallel zu dem jeweiligen Widerstandselement ausgestaltet. Durch die parallele Ausgestaltung des äußeren Abschnittes der Anschlüsse 16a, 16b wird eine Montage der jeweiligen Widerstandselemente wesentlich vereinfacht.

In dieser Fig. 2 ist eine Draufsicht auf einen erfindungsgemäßen Hochleistungswiderstand dargestellt. Vom unteren Bildrand beginnend sind abwechselnd erste Widerstandselemente 10 und zweite Widerstandselemente 11 angeordnet und mittels Halter 20 und Distanzstücken 21 mechanisch miteinander verbunden. Abgesehen von den beiden äußeren Widerstandselementen sind die benachbarten Widerstandselemente 10, 11 an den jeweils einander zugewandten Anschlüssen 16 durch Schrauben miteinander verbunden. Auf diese Weise ergibt sich elektrisch eine Reihenschaltung der einzelnen Widerstandselemente 10, 11. Die beiden äußeren Widerstandselemente weisen an ihrer in der Fig. rechten Seite jeweils einen freien Anschluss 16 auf, an welchen diese mit den elektrischen Zuleitungen verbunden werden können.

In dieser Fig. 2 ist auch gut zu erkennen, dass der Zwischenraum zwischen benachbarten Anschlüssen an einer Seite des Hochleistungswiderstandes dem zweifachen Abstand zwischen benachbarten Widerstandselementen entspricht.

Fig. 3 zeigt eine weitere Ausführungsform eines erfindungsgemäßen Widerstandselementes. Dieses Widerstandselement 10 unterscheidet sich von demjenigen der ersten Ausführungsform durch die Anordnung der Anschlüsse 16. Diese Anschlüsse 16 sind um ein vorgegebenes Maß d1, d2 gegenüber der eingezeichneten Längsachse 25 des Widerstandselementes 10 versetzt, d. h. ein Anschluss ist oberhalb der Längsachse und einer ist unterhalb der Längsachse angeordnet. Der weitere Aufbau entspricht im Wesentlichen dem Aufbau in der vorherigen Ausführungsform. Auch bei dieser Ausführungsform sind natürlich Halter 20 und Distanzstücke 21 vorgesehen. Weiterhin werden benachbarte Widerstandselemente auch in dieser Ausführungsform zum Herstellen einer elektrischen Verbindung an den Anschlüssen 16 durch Schrauben miteinander verbunden. Deutlich ist in dieser Fig. aber zu erkennen, dass sich der Anschluss 16 im linken Bereich der Fig. oberhalb des Halters 20 befindet, während sich der Anschluss 16 im rechten Bereich der Fig. ein gleiches Maß unterhalb des entsprechenden Halters 20 befindet.

Fig. 4 zeigt eine Seitenansicht eines Hochleistungswiderstandes dieser zweiten Ausführungsform der vorliegenden Erfindung. Deutlich erkennbar sind wiederum die Distanzstücke 21, die zusammen mit dem Halter 20 die mechanische Verbindung der Widerstandselemente 10 untereinander bilden. Auch in dieser Fig. ist deutlich erkennbar, dass die elektrischen Verbindungen wiederum durch Schraubverbindungen an den Anschlüssen 16 erfolgen, wobei an den beiden äußeren Widerstandselementen die Anschlüsse 16 frei sind, um den Anschluss elektrischer Leitungen zu ermöglichen.

Der entscheidende Unterschied gegenüber der ersten Ausführungsform liegt darin, dass hier nur noch ein einziges Widerstandselement 10 benötigt wird, um einen erfindungsgemäßen Widerstand aufzubauen. Dies ergibt sich aus der versetzten Anordnung der Anschlüsse 16 gegenüber der Mittellinie des Widerstandselementes 10. Diese versetzte Anordnung erlaubt es, die Widerstandselemente durch eine geeignet ausgerichtete Anordnung erfindungsgemäß zu einem Hochleistungswiderstand zu verbinden.

Wie oben beschrieben, werden gemäß der Erfindung vorzugsweise flächige Widerstandselemente vorgesehen. Die Widerstandselemente weisen vorzugsweise alle den gleichen bzw. identischen Aufbau auf. Der oben beschriebene Hochleistungswiderstand kann vorteilhafterweise als ein Lastwiderstand in den Schränken der Leistungselektronik einer Windenergieanlage oder in einem gesonderten Gestell in einer Windenergieanlage angeordnet werden, um als Dump Load verwendet zu werden. Die Dimensionierung der Hochleistungswiderstände erfolgt dabei derart, dass eine ausreichend große zulässige Verlustleistung erreicht werden kann.

Wenn die von dem elektrischen Generator der Windenergieanlage erzeugte Leistung nicht an ein Netz abgegeben werden kann bzw. nicht abgegeben werden soll, wird diese elektrische Leistung ganz bzw. teilweise über den Hochleistungswiderstand abgeführt. Somit kann eine schnelle Leistungsregelung erfolgen. Da es sich bei einer derartigen Leistungsregelung um eine elektrische Regelung handelt, ist ein Verstellen des Pitchwinkels der Rotorblätter der Windenergieanlage zunächst nicht unbedingt erforderlich.

Der Hochleistungswiderstand bzw. eine Vielzahl von Hochleistungswiderständen wird vorzugsweise in Nähe des Umrichters der Windenergieanlage angeordnet.

### Nachfolgend eine Liste weiterer Ausführungsfornen der Erfindung

Ausführungsform 1 Hochleistungswiderstand, mit mehreren elektrisch in Reihe geschalteten Widerstandselementen 10, 11 jeweils mit einer ersten und einer zweiten Seite 10a, 10b; 11a, 11b und einem ersten und zweiten Ende 10c, 10d; 11c, 11d, wobei an dem ersten Ende 10c, 11c ein erster Anschluss 16a und an dem zweiten Ende 10d; 11d ein zweiter Anschluss 16b zum Verbinden von Widerstandselementen 10, 11 vorgesehen ist, **dadurch gekennzeichnet, dass** der erste und zweite Anschluss 16a, 16b jeweils einen inneren Abschnitt und einen äußeren Abschnitt aufweist,
wobei der innere Abschnitt des ersten Anschlusses 16a in einem vorgegebenen Winkel gegenüber der ersten Seite 10a, 11a des Widerstandselementes 10, 11 gebogen ist und der äußere Abschnitt des ersten Anschlusses 16a in einer Ebene liegt, die im Wesentlichen parallel zur Ebene des Widerstandselementes 10, 11 liegt, und
wobei der innere Abschnitt des zweiten Anschlusses 16b in einem vorgegebenen Winkel gegenüber der zweiten Seite 10b, 11b des Widerstandselementes 10, 11 gebogen ist und der äußere Abschnitt des zweiten Anschlusses 16b in einer Ebene liegt, die im Wesentlichen parallel zur Ebene des Widerstandselementes 10, 11 liegt.

Ausführungsform 2 Hochleistungswiderstand nach Ausführungsform 1, **dadurch gekennzeichnet, dass** der erste Anschluss 16a ein erstes vorgegebenes Maß d1 gegenüber der Längsachse 25 des Widerstandselementes 10, 11 und der zweite Anschluss 16a ein zweites vorgegebenes Maß d2 gegenüber der Längsachse 25 des Widerstandselementes 10, 11 versetzt ist.

Ausführungsform 3 Verwendung wenigstens eines Hochleistungswiderstandes nach einer der vorstehenden Ausführungsformen als Lastwiderstand für eine Windenergieanlage.

Ausführungsform 4 Windenergieanlage mit mindestens einem Hochleistungswiderstand nach einer der Ausführungsformen 1-2.

Ausführungsform 5 Windenergieanlage nach Ausführungsform 4, wobei der mindestens eine Hochleistungswiderstand als ein Lastwiderstand verwendet wird.

## Patentansprüche

1. Windenergieanlage mit einem Umrichter und wenigstens einem Hochleistungswiderstand mit mehreren elektrisch in Reihe geschalteten Widerstandselementen (10, 11) jeweils mit einer ersten und einer zweiten Seite (10a, 10b; 11a, 11b) und einem ersten und zweiten Ende (10c, 10d; 11c, 11d), wobei an dem ersten Ende (10c, 11c) ein erster Anschluss (16a) und an dem zweiten Ende (10d; 11d) ein zweiter Anschluss (16b) zum Verbinden von Widerstandselementen (10, 11) vorgesehen ist, **dadurch gekennzeichnet, dass** der erste und zweite Anschluss (16a, 16b) jeweils einen inneren Abschnitt und einen äußeren Abschnitt aufweist,
wobei der innere Abschnitt des ersten Anschlusses (16a) in einem vorgegebenen Winkel gegenüber der ersten Seite (10a, 11a) des Widerstandselementes (10, 11) gebogen ist und der äußere Abschnitt des ersten Anschlusses (16a) in einer Ebene liegt, die im Wesentlichen parallel zur Ebene des Widerstandselementes (10, 11) liegt, und
wobei der innere Abschnitt des zweiten Anschlusses (16b) in einem vorgegebenen Winkel gegenüber der zweiten Seite (10b, 11b) des Widerstandselementes (10, 11) gebogen ist und der äußere Abschnitt des zweiten Anschlusses (16b) in einer Ebene liegt, die im Wesentlichen parallel zur Ebene des Widerstandselementes (10, 11) liegt, und wobei der Hochleistungswiderstand in der Nähe des Umrichters angeordnet ist,
wobei der erste Anschluss (16a) ein erstes vorgegebenes Maß (d1) gegenüber der Längsachse (25) des Widerstandselementes (10, 11) und der zweite Anschluss (16a) ein zweites vorgegebenes Maß (d2) gegenüber der Längsachse (25) des Widerstandselementes (10, 11) versetzt ist,
wobei das erste Maß (d1) dem zweiten Maß (d2) entspricht und der erste und zweite Anschluss in entgegengesetzter Richtung zu der Längsachse versetzt sind.

2. Windenergieanlage nach Anspruch 1,
**dadurch gekennzeichnet, dass** die Windenergieanlage einen elektrischen Generator aufweist und dass dann, wenn die von dem elektrischen Generator der Windenergieanlage erzeugte Leistung nicht an ein Netz abgegeben werden kann bzw. abgebeben werden soll, diese elektrische Leistung ganz bzw. teilweise über den Hochleistungswiderstand abgeführt wird.

3. Windenergieanlage nach Anspruch 2,
**dadurch gekennzeichnet, dass** durch die Abführung von elektrischer Leistung über den Hochleistungswiderstand eine elektrische Regelung bereitgestellt wird, die eine Verstellung des Pitchwinkels der Rotorblätter der Windenergieanlage nicht erforderlich macht.

4. Windenergieanlage nach einem der vorhergehenden Ansprüche,
**dadurch gekennzeichnet, dass** der mindestens eine Hochleistungswiderstand als ein Lastwiderstand verwendet wird.

5. Windenergieanlage nach einem der vorhergehenden Ansprüche,
**dadurch gekennzeichnet, dass** mehrere Hochleistungswiderstände in Schränken oder anderen geeigneten Gestellen angeordnet sind.

## Claims

1. A wind power installation having a converter and at least one high-performance resistor comprising a plurality of resistor elements (10, 11) electrically connected in series and each having a first and a second side (10a, 10b; 11a, 11b) and a first and a second end (10c, 10d; 11c, 11d), there being provided at the first end (10c, 11c) a first connection (16a) and at the second end (10d; 11d) a second connection (16b) for connection of resistor elements (10, 11), **characterised in that** the first and second connections (16a, 16b) each have an inner portion and an outer portion,
wherein the inner portion of the first connection (16a) is bent at a predefined angle to the first side (10a, 11 a) of the resistor element (10, 11) and the outer portion of the first connection (16a) lies in a plane that is substantially parallel to the plane of the resistor element (10, 11), and
wherein the inner portion of the second connection (16b) is bent at a predefined angle to the second side (10b, 11 b) of the resistor element (10, 11) and the outer portion of the second connection (16b) lies in a plane that is substantially parallel to the plane of the resistor element (10, 11), and wherein the high-performance resistor is disposed in the vicinity of the converter,
wherein the first connection (16a) is offset from the longitudinal axis (25) of the resistor element (10, 11) by a first predefined extent (d1) and the second connection (16a) is offset from the longitudinal axis (25) of the resistor element (10, 11) by a second predefined extent (d2),
wherein the first extent (d1) corresponds to the second extent (d2) and the first and second connections are offset in the opposite direction to the longitudinal axis.

2. A wind power installation according to claim 1,
**characterised in that** the wind power installation has an electric generator and that, when the power generated by the electric generator of the wind power installation cannot be or is not to be delivered to a grid, that electrical power is entirely or partially dissipated by way of the high-performance resistor.

3. A wind power installation according to claim 2,
**characterised in that** the dissipation of electrical power by way of the high-performance resistor provides an electrical regulation which makes adjustment of the pitch angle of the rotor blades of the wind power installation unnecessary.

4. A wind power installation according to any one of the preceding claims,
**characterised in that** the at least one high-performance resistor is used as a load resistor.

5. A wind power installation according to any one of the preceding claims,
**characterised in that** a plurality of high-performance resistors are disposed in cabinets or other suitable racks.

## Revendications

1. Eolienne dotée d'un onduleur et d'au moins une résistance haute performance comprenant plusieurs éléments de résistance (10, 11) montés électriquement en série, lesdits éléments comprenant respectivement une première face et une seconde face (10a, 10b ; 11a, 11b) et une première et une seconde extrémité (10c, 10d ; 11c, 11d), un premier raccord (16a) étant disposé à la première extrémité (10c, 11c) et un second raccord (16b) étant disposé à la seconde extrémité (10d ; 11d) pour raccorder les éléments de résistance (10, 11), **caractérisée en ce que** le premier et le second raccords (16a, 16b) comportent respectivement une partie intérieure et une partie extérieure,
la partie intérieure du premier raccord (16a) étant fléchie en formant un angle prédéterminé par rapport à la première face (10a, 11a) de l'élément de résistance (10, 11) et la partie extérieure du premier raccord (16a) se situant dans un plan sensiblement parallèle au plan de l'élément de résistance (10, 11), et
la partie intérieure du second raccord (16b) étant fléchie en formant un angle prédéterminé par rapport à la seconde face (10b, 11b) de l'élément de résistance (10, 11) et la partie extérieure du second raccord (16b) se situant dans un plan sensiblement parallèle au plan de l'élément de résistance (10, 11), et la résistance haute performance étant disposée à proximité de l'onduleur,
le premier raccord (16a) étant décalé d'une première mesure prédéterminée (d1) par rapport à l'axe longitudinal (25) de l'élément de résistance (10, 11) et le second raccord (16a) étant décalé d'une seconde mesure prédéterminée (d2) par rapport à l'axe longitudinal (25) de l'élément de résistance (10, 11),
la première mesure (d1) correspondant à la seconde mesure (d2) et les premier et second raccords étant décalés dans la direction opposée à l'axe longitudinal.

2. Eolienne selon la revendication 1,
**caractérisée en ce que** l'éolienne comporte un générateur électrique et **en ce que**, lorsque la puissance produite par le générateur électrique de l'éolienne ne peut être délivrée ou ne doit pas être délivrée à un réseau, cette puissance électrique est entièrement ou partiellement évacuée par l'intermédiaire de la résistance haute performance.

3. Eolienne selon la revendication 2,
**caractérisée en ce que** l'évacuation de la puissance électrique par l'intermédiaire de la résistance haute performance fournit une régulation électrique ne rendant pas nécessaire un réglage de l'angle de pas des pales du rotor de l'éolienne.

4. Eolienne selon l'une quelconque des revendications précédentes,
**caractérisée en ce que** l'au moins une résistance haute performance est utilisée comme une résistance de charge.

5. Eolienne selon l'une quelconque des revendications précédentes,
**caractérisée en ce que** plusieurs résistances haute performance sont disposées dans des armoires ou d'autres structures appropriées.
